# DEMANDE DE BREVET EUROPEEN

(11) **EP 1 515 299 A1**
(43) Date de publication de la demande: **16.03.2005**
(21) Numéro de dépôt: 04103812.6
(22) Date de dépôt: 06.08.2004
(51) Int. Cl.: G09G 3/36

(54) **Dispositif de correction de la réponse optique d'un système d'affichage à écran plat**

(30) Priorité: 08.08.2003 FR 0350416
(71) Demandeur: ST MICROELECTRONICS S.A., 92120 Montrouge (FR)
(72) Inventeur: Pugibet, Pierre-François, 38000 GRENOBLE (FR); Chossat, Jérôme, 38160 SAINT MARCELLIN (FR)
(74) Mandataire: de Beaumont, Michel

(57) **Abrégé**

L'invention concerne un dispositif correcteur de la réponse optique d'un système d'affichage à écran plat. Ce dispositif comporte un circuit de correction de gamma (20) d'un type couramment utilisé pour la correction de la réponse optique des systèmes d'affichage à rayonnement cathodique.

## Description

La présente invention concerne la correction de la réponse optique de systèmes d'affichage, et en particulier mais non exclusivement les dispositifs permettant de corriger la réponse optique de systèmes d'affichage à écran plat.

La réponse optique des systèmes d'affichage n'est pas linéaire. Tout signal d'image destiné à être affiché sur un écran doit être corrigé afin que l'image reproduite présente un contraste correspondant à celui de l'image originale.

En figure 1, la courbe 1 illustre la réponse optique d'un système d'affichage à rayonnement cathodique, comprenant un écran cathodique dit aussi écran de type CRT. La courbe 1 est représentée dans un système de coordonnées Ox, Oy et s'étend de l'origine O à un point extrême E. Le point E a pour coordonnées xₘₐₓ et yₘₐₓ = xₘₐₓ, correspondant à la valeur maximale pouvant être prise par un pixel. Sur l'axe des abscisses Ox sont portés des pixels d'entrée et, sur l'axe des ordonnées Oy, des pixels de sortie.

Si un pixel P de valeur x_{P} est affiché sans correction sur l'écran cathodique, la réponse optique de l'écran est telle que la valeur du pixel affiché présente une valeur yₐ inférieure à x_{P}. Pour que le pixel P une fois affiché ait une valeur y_{P} égale à x_{P}, on doit interposer entre le pixel d'entrée et le système d'affichage un circuit correcteur qui modifie la valeur du pixel d'entrée de sorte que, après affichage, la valeur du pixel affiché corresponde à la valeur du pixel d'entrée.

La courbe 2 de la figure 1 représente la courbe de réponse que le dispositif correcteur doit présenter pour fournir un affichage correct des pixels d'entrée. La courbe 2, qui s'étend de l'origine O au point extrême E, est une courbe de correction de gamma classique très couramment utilisée pour corriger la réponse des écrans cathodiques.

Les écrans à affichage à cristaux liquides, dits écrans de type LCD, présentent une courbe de réponse optique formée de deux lobes arrondis, dite courbe en "S".

La figure 2 représente, dans un repère Ox, Oy correspondant à celui de la figure 1, la courbe de réponse idéale que devrait présenter un dispositif correcteur pour écran de type LCD. Cette courbe, en "S", se compose de deux lobes A et B arrondis, se joignant en un point d'inflexion I de coordonnée x_{I}, y_{I}. Elle s'étend de l'origine O à un point extrême E de coordonnées xₘₐₓ et yₘₐₓ=xₘₐₓ. La position du point I, de même que la courbure des lobes A et B dépendent de l'écran LCD considéré.

De manière générale, les dispositifs correcteurs de systèmes d'affichage à écran plat doivent présenter des courbes de réponse assez complexes. Par système d'affichage à écran plat, on entend tous les systèmes d'affichage autres que ceux de type CRT, incluant par conséquent les systèmes d'affichage à plasma, les écrans électroluminescents, les afficheurs à cristaux liquides, etc.

Par ailleurs, si l'on souhaite corriger à la fois un système d'affichage de type CRT et un système d'affichage à écran plat, des dispositifs correcteurs distincts doivent être prévus.

Un objet de la présente invention est de prévoir un dispositif correcteur de la réponse optique d'un système d'affichage à écran plat dont la courbe de réponse soit facilement adaptable.

Un autre objet de la présente invention est de prévoir un dispositif correcteur permettant de corriger de façon simple à la fois la réponse optique de systèmes d'affichage à écran cathodique et de systèmes d'affichage à écran plat.

Pour atteindre ces objets, la présente invention prévoit un dispositif correcteur de la réponse optique d'un système d'affichage à écran plat. Ce dispositif comporte un circuit de correction de gamma d'un type couramment utilisé pour la correction de la réponse optique des systèmes d'affichage à rayonnement cathodique.

Selon un mode de réalisation de la présente invention, le circuit de correction comprend un module fonctionnel permettant l'application d'une fonction de correction de gamma pour système d'affichage à rayonnement cathodique et un module de gain couplé au module fonctionnel.

Selon un mode de réalisation de la présente invention, le dispositif comporte un circuit de contrôle comprenant :
a) un premier moyen pour fournir au module fonctionnel un premier pixel à partir d'un pixel d'entrée ;
b) un deuxième moyen pour fournir une valeur de gain au module de gain ; et
c) un troisième moyen pour recevoir un deuxième pixel du circuit de correction et fournir un pixel de sortie.

Selon un mode de réalisation de la présente invention, si la valeur du pixel d'entrée est inférieure à une première valeur prédéterminée x_{M}, la valeur du premier pixel P1 est égale à la valeur du pixel d'entrée multipliée par un facteur multiplicatif xₘₐₓ/x_{M}, xₘₐₓ étant la valeur maximale pouvant être prise par le pixel d'entrée, et, si la valeur du pixel d'entrée est supérieure ou égale à la valeur prédéterminée x_{M}, la valeur du premier pixel P1 est fournie par :${\text{P1 = (P}}_{\text{IN}} {\text{-x}}_{\text{M}} {\text{).x}}_{\text{max}} {\text{/(x}}_{\text{max}} {\text{-x}}_{\text{M}} \text{).}$

Selon un mode de réalisation de la présente invention, si la valeur du pixel d'entrée P_{IN} est inférieure à la valeur prédéterminée x_{M}, la valeur du pixel de sortie P_{OUT} est fournie par P_{OUT}=y_{M}-P4(y_{M}/yₘₐₓ), P4 étant la valeur dudit deuxième pixel et y_{M} étant une deuxième valeur prédéterminée, et, si la valeur du pixel d'entrée est supérieure ou égale à la valeur prédéterminée x_{M}, la valeur du pixel de sortie P_{OUT} est fournie par P_{OUT}=y_{M}+P4(yₘₐₓ-y_{M})/yₘₐₓ·

Selon un mode de réalisation de la présente invention, la courbe de réponse du dispositif est formée de deux lobes s'étendant respectivement d'une origine à un point de jonction et du point de jonction à un point extrême, le premier lobe correspondant à une courbe symétrique par rapport à une droite allant de l'origine au point de jonction de la courbe de réponse du circuit de correction réduite en taille de sorte qu'elle s'étende de l'origine au point de jonction, et le deuxième lobe correspondant à la courbe de réponse du circuit de correction réduite en taille et décalée de sorte qu'elle s'étende du point de jonction au point extrême.

Selon un mode de réalisation de la présente invention, le premier lobe est obtenu à l'aide d'un premier gain et le deuxième lobe à l'aide d'un deuxième gain différent du premier gain.

Selon un mode de réalisation de la présente invention, les coordonnées du point de jonction et/ou le gain du module de gain peuvent être modifiés.

Selon un mode de réalisation de la présente invention, le dispositif permet en outre la correction de la réponse optique d'un système d'affichage à rayonnement cathodique.

La présente invention prévoit aussi un procédé de modification de la valeur d'un pixel destiné à être affiché sur un système d'affichage à écran plat comprenant les étapes suivantes :
a) déterminer si le pixel appartient à une plage d'entrée prédéterminée ;
b) si le pixel appartient à la plage d'entrée prédéterminée,
   b1) modifier la valeur du pixel pour que la plage à laquelle il appartient corresponde à une pleine échelle ;
   b2) corriger la valeur du pixel ainsi modifié à l'aide d'un circuit de correction de gamma d'un type couramment utilisé pour la correction de la réponse optique des systèmes d'affichage à rayons cathodiques ; et
   b3) modifier la valeur du pixel ainsi corrigé pour qu'il appartienne à une plage de sortie associée à la plage d'entrée prédéterminée.

Ces objets, caractéristiques et avantages, ainsi que d'autres de la présente invention seront exposés en détail dans la description suivante de modes de réalisation particuliers faite à titre non-limitatif en relation avec les figures jointes parmi lesquelles :
la figure 1 illustre la correction classique utilisée pour un écran cathodique ;
la figure 2 représente une courbe de correction idéale pour un écran de type LCD ;
les figures 3A à 3F sont des diagrammes illustrant la façon d'obtenir une courbe de réponse d'un dispositif correcteur selon la présente invention ; et
la figure 4 représente un mode de réalisation d'un dispositif correcteur selon la présente invention.

Selon la présente invention, le dispositif correcteur comporte un circuit de correction de gamma d'un type couramment utilisé pour la correction des systèmes d'affichage à rayons cathodiques. Une partie au moins de la courbe de réponse du dispositif est créée à l'aide de ce circuit de correction.

On va maintenant, à l'aide des figures 3A à 3F, expliquer la formation d'une courbe de réponse d'un dispositif correcteur selon la présente invention, dans le cas particulier où l'on souhaite obtenir une courbe de réponse d'un type similaire à la courbe en "S" de la figure 2. Les repères Ox, Oy, les points O et E, les valeurs xₘₐₓ et yₘₐₓ des diagrammes des figures 3A à 3F correspondent aux éléments de même référence des figures 1 et 2, et ne seront pas d'avantage expliqués.

La figure 3A représente une courbe γ d'un type standard couramment utilisée pour la correction de la réponse optique des systèmes d'affichage à rayonnement cathodique. La courbe γ s'étend d'une origine O à un point extrême E, de coordonnées xₘₐₓ et yₘₐₓ, et correspond à la courbe 2 de la figure 1. La courbe γ va être utilisée comme suit pour former les deux lobes A et B de la courbe en "S" souhaitée.

En figure 3B, on choisit tout d'abord un point M de coordonnée x_{M} et y_{M}. Le point M est destiné à être le point de jonction des deux lobes A et B de la courbe de réponse. Dans le cas le plus général, l'ordonnée y_{M} du point M est différente de son abscisse x_{M} . Le lobe A doit s'étendre des points O à M, et être inclus dans le rectangle OBMC, les coordonnées des points B et C étant respectivement (x_{M},0) et (0,y_{M}). Le lobe B doit s'étendre des points M à E, et être inclus dans le rectangle MDEF, les coordonnées des points D et F étant respectivement (xₘₐₓ,y_{M}) et (x_{M},yₘₐₓ).

En figure 3C, une courbe 10 s'étend de l'origine O au point M. La courbe 10 dérive de la courbe γ de la figure 3A par réduction en taille de façon à être contenue dans le rectangle OBMC de la figure 3B. Comme on le verra par la suite, pour obtenir la courbe 10, on peut, outre une réduction de taille, effectuer une modification de la courbe γ de la figure 3A, par exemple à l'aide d'un facteur multiplicatif, pour en augmenter ou en diminuer la courbure.

En figure 3D, est représentée une courbe 12. La courbe 12 est obtenue par symétrie de la courbe 10 par rapport au point milieu du segment OM et est destinée à former un premier lobe A de la courbe de réponse du dispositif.

En figure 3E, une courbe 15 s'étend du point M au point extrême E. La courbe 15 dérive de la courbe γ de la figure 3A par réduction en taille et décalage de sorte qu'elle occupe le rectangle MDEF de la figure 3B. Pour obtenir la courbe 15, on peut, outre une réduction de taille et un décalage, effectuer aussi une modification de la courbe γ de la figure 3A pour en augmenter ou en diminuer la courbure.

En figure 3F, la courbe 12 de la figure 3B et la courbe 15 de la figure 3E sont réunies pour former respectivement le premier lobe A et un deuxième lobe B d'une courbe de réponse 18 de dispositif correcteur selon la présente invention. La courbe 18, représentée en trait gras en figure 3F, correspond sensiblement à la courbe en "S" idéale de la figure 2. La courbe 18 est une courbe lisse continue et le point de jonction M s'apparente à un point d'inflexion.

La courbe de réponse d'un dispositif selon la présente invention peut être adaptée à tout écran plat quelconque, qu'il soit de type LCD ou non.

Les coordonnées x_{M} et y_{M} sont des paramètres modifiables et le point M peut être choisi de toute manière appropriée. La courbure de chacun des lobes A et B peut être choisie et modifiée de façon individuelle par modification de la courbe γ de base, par exemple à l'aide d'un gain particulier.

On notera que la courbe de réponse du dispositif correcteur peut aussi comporter plus de deux lobes, chaque lobe étant défini à partir de la courbe γ standard entre deux points particuliers. Aussi, la courbe de réponse du dispositif peut comporter une ou plusieurs parties rectilignes, si cela est souhaité. La courbe de réponse du dispositif correcteur selon la présente invention peut aussi ne comporter qu'un seul lobe obtenu à l'aide de la courbe γ standard, et par exemple une ou plusieurs parties linéaires, ou d'un autre type de correction.

En pratique, pour déterminer la courbe de réponse du dispositif correcteur selon la présente invention, on part de la réponse optique du système d'affichage à corriger. On définit la courbe de réponse idéale du dispositif correcteur et l'on y détermine des parties pouvant être représentées par la courbe γ standard, après d'éventuelles transformations telles que modification par un facteur multiplicatif, réduction d'échelle, translations, symétries, rotations, etc. Les parties ainsi définies sont limitées par des points de jonction qui délimitent des plages particulières pour le signal d'entrée. Selon la plage particulière à laquelle il appartient, le signal d'entrée subira le traitement adéquat pour que soit fourni un signal de sortie correspondant à la correction souhaitée.

Le dispositif correcteur selon la présente invention est réalisé en fonction de la courbe de réponse souhaitée, qui, rappelons le, doit comporter au moins une partie dérivant d'une courbe de correction de gamma d'un type couramment utilisé pour la correction de la réponse optique d'un système d'affichage à rayonnement cathodique. Comme la courbe de réponse peut être très variée, la structure du dispositif correcteur selon la présente invention peut aussi varier notablement.

La figure 4 illustre un mode de réalisation d'un dispositif correcteur selon la présente invention permettant de corriger des signaux destinés à être affichés soit sur un écran cathodique soit sur un écran plat de type LCD.

Ce mode de réalisation est tel que, lorsque les signaux sont destinés à être affichés sur un écran de type CRT, ils subissent une correction ci-après dite de type gamma standard du type de celle illustrée en figure 3A. Lorsque les signaux sont destinés à être affichés sur un écran de type LCD, ils subissent une correction en S du type de celle illustrée en figure 3F. Les signaux à corriger se présentent sous la forme de pixels d'entrée de valeur comprise entre 0 et une valeur maximale xₘₐₓ.

Le dispositif correcteur comprend un circuit de correction 20 et un circuit de contrôle 30. Le circuit de correction 20 est un circuit permettant de pratiquer une correction de type gamma standard, c'est-à-dire d'un type couramment utilisé pour la correction de la réponse optique des systèmes d'affichage à rayons cathodiques.

Dans l'exemple représenté, le circuit de correction 20 comprend un module fonctionnel 22 permettant d'appliquer une fonction Γ de correction de gamma classique pour écran de type CRT. Cette fonction correspond par exemple à l'élévation de la valeur du pixel reçu à la puissance 0,45. Le circuit de correction 20 comprend aussi un module de gain 24 pour appliquer un facteur multiplicatif au signal fourni par le module fonctionnel 22, et un module d'écrêtage 26 permettant d'écrêter le signal fourni par le module de gain 24.

Le dispositif de contrôle 30 comprend des modules 32, 34 et 36.

Le module 32 reçoit un pixel d'entrée P_{IN} et fournit un pixel P1 au module fonctionnel 22. Le module fonctionnel 22 applique la fonction Γ au pixel P1 et il en résulte un pixel P2=Γ(P1). Le pixel P2 est fourni au module de gain 24. Le module de gain 24 reçoit en outre un gain g' du module 34 et fournit un pixel P3 correspondant au pixel P2 multiplié par g'. Le module 26 écrête le pixel P3 si sa valeur est supérieure à la valeur maximale yₘₐₓ=xₘₐₓ autorisée pour les pixels et fournit un pixel P4 au module 36. Le module 36 fournit, à partir du pixel P4, un pixel de sortie P_{OUT} destiné à l'affichage.

Une borne d'entrée 42 est prévue pour recevoir un indicateur CRT/LCD permettant de discriminer si l'on souhaite un affichage sur écran cathodique ou sur écran plat. Par exemple, l'indicateur CRT/LCD pourra être égal à 1 si le signal d'image est à afficher sur un écran de type CRT et égal à 0 si le signal d'image est à afficher sur un écran de type LCD.

Des signaux sur des bornes d'entrée de gain 44, 46 et 48 déterminent respectivement un gain g pour la correction d'écran cathodique, un gain g1 pour l'obtention du premier lobe A de la courbe en S, et un gain g2 pour l'obtention du deuxième lobe B de la courbe en S. Des signaux sur des bornes 50 et 52 déterminent respectivement l'abscisse x_{M} et l'ordonnée y_{M} du point de jonction M.

L'indicateur CRT/LCD est fourni à chacun des modules 32, 34 et 36 par l'intermédiaire de liaisons adéquates. Les gains g, g1 et g2 sont fournis au module 34. L'abscisse x_{M} est fournie à chacun des modules 32, 34, 36, et l'ordonnée y_{M} est fournie au module 36. Le pixel d'entrée P_{IN} est en outre fourni aux modules 34 et 36.

Le fonctionnement du dispositif correcteur de la figure 4 va maintenant être expliqué.

En mode CRT, où le pixel d'entrée est destiné à être affiché sur un écran à rayons cathodiques ou CRT, le module 32 transmet le pixel d'entrée P_{IN} au module fonctionnel 22 sans modification. Le pixel P1 est ainsi identique au pixel P_{IN}. Le module 34 fournit au module de gain 24 un gain g' égal au gain g reçu par l'intermédiaire de la borne 44. Ainsi, le pixel P2, qui correspond au pixel P1 auquel on a appliqué la fonction Γ, se transforme en un pixel P3 égal à g.P2. Le module 26 fournit un pixel P4 correspondant au pixel P3, écrêté si besoin est, toutes les valeurs de P3 excédant la valeur maximale admissible étant ramenées à celle-ci. Le module 36 fournit un pixel de sortie P_{OUT} identique au pixel P4.

Ainsi, en mode CRT, le circuit de contrôle 30 ne modifie ni le pixel d'entrée, ni le pixel issu du circuit de correction 20, le gain g utilisé étant spécifique à l'écran cathodique considéré.

En mode LCD, le module 32 examine tout d'abord si le pixel d'entrée P_{IN} doit être corrigé à l'aide du premier ou du deuxième lobe de la courbe de réponse du dispositif.

Si la valeur du pixel d'entrée est inférieure à x_{M}, le module 32 fournit un pixel P1=P_{IN}.xₘₐₓ/x_{M}· Cela correspond à un changement d'échelle faisant correspondre la plage d'entrée 0-x_{M}, à laquelle appartient le pixel d'entrée, à la pleine échelle 0-xₘₐₓ. La fonction Γ du module 22 s'applique ainsi à un pixel P1 pouvant varier de 0 à xₘₐₓ, comme en mode CRT.

Si la valeur du pixel d'entrée est supérieure ou égale à x_{M}, le module 32 fournit le pixel P1=(P_{IN}-x_{M}).xₘₐₓ/(xₘₐₓ-x_{M}). Là aussi, la plage x_{M}-xₘₐₓ à laquelle appartient le pixel d'entrée est modifiée de façon à correspondre à une pleine échelle, et la fonction Γ du module 22 s'applique à nouveau à un pixel P1 pouvant varier de 0 à xₘₐₓ.

En mode LCD, lorsque la valeur du pixel d'entrée P_{IN} est inférieure à x_{M}, le module 34 fournit une valeur de gain g'=g1, afin que le lobe A de la courbe de réponse présente la courbure souhaitée. Lorsque la valeur du pixel d'entrée P_{IN} est supérieure ou égale à x_{M}, le module 34 fournit une valeur de gain g'=g2, pour que le lobe B de la courbe de réponse présente la courbure souhaitée.

Le module 36 traite le pixel P4 reçu du circuit de correction 20 pour fournir un pixel de sortie P_{OUT} qui corresponde à la courbe de réponse souhaitée pour le dispositif. Lorsque P_{IN} est inférieur à x_{M}, le module 36 réalise un changement d'échelle pour que la plage du pixel de sortie s'étende de 0 à yM, ainsi qu'un traitement opératoire pour tenir compte de la symétrie par rapport à la droite OM illustrée en figure 3D. En définitive, on a P_{OUT}=y_{M}-P4(y_{M}/yₘₐₓ). De même, lorsque P_{IN} est supérieur à x_{M}, le pixel P4 est traité par le module 36 pour fournir un pixel de sortie P_{OUT} correspondant à la correction souhaitée. Cela correspond dans ce cas à un changement d'échelle pour que le pixel P4 appartienne à la plage de sortie y_{M}-yₘₐₓ, qui correspond à la plage d'entrée x_{M}-xₘₐₓ. L'expression de P_{OUT} est P_{OUT}=y_{M}+P4(yₘₐₓ-y_{M})/yₘₐₓ.

On notera qu'il n'est pas nécessaire que les modules 22, 32 et 36 fournissent des résultats de grande précision et on pourra faire appel à des opérateurs relativement simples.

On notera que le dispositif de la figure 4 est avantageux dans le sens où il permet de corriger de façon simple à la fois des signaux pour affichage sur un écran de type CRT et des signaux pour affichage sur un écran de type LCD, sans besoin de deux dispositifs correcteurs distincts.

Bien entendu, la présente invention est susceptible de diverses variantes et modifications qui apparaîtront à l'homme de l'art.

Notamment, la structure du dispositif correcteur selon la présente invention peut différer notablement de l'exemple de réalisation représenté en figure 4. Par exemple, si le dispositif n'est utilisé que pour la correction d'écrans plats, les parties concernant le traitement CRT peuvent être supprimées.

Aussi, si le dispositif n'est utilisé que pour la correction d'un écran plat particulier, les paramètres particuliers à cet écran (gains du ou des lobes, coordonnées du ou des points de jonction) peuvent être stockés de manière interne au dispositif et non accessible à l'utilisateur.

Aussi, le dispositif selon la présente invention peut servir à d'autres choses que la correction de gamma. Par exemple, on peut choisir la courbe de réponse du dispositif de façon à avoir un rendu de l'image reproduite différent de l'image originelle. Par exemple, on pourra modifier le contraste de l'image, produire des effets optiques particuliers ou modifier le rendu des couleurs dans le cas d'un affichage couleur. On notera que, dans le cas d'un affichage couleur, on peut utiliser un dispositif selon la présente invention par couleur primaire, chaque dispositif ayant ou non une courbe de réponse indépendante des autres.

Le signal d'entrée du dispositif correcteur peut être formé d'une suite d'échantillons numériques ou analogiques ou d'un signal analogique variant de façon continue, un échantillonnage ou une conversion analogique-numérique du signal de sortie du dispositif pouvant intervenir par la suite si besoin est. Aussi, la valeur maximale yₘₐₓ du signal de sortie du dispositif n'est pas nécessairement identique à la valeur maximale xₘₐₓ du signal d'entrée, l'homme de l'art apportant toute modification nécessaire à ce cas.

Le dispositif correcteur selon la présente invention peut s'appliquer à de nombreux domaines. Par exemple, le dispositif selon la présente invention peut servir à corriger ou à modifier la réponse optique d'affichages d'appareils photographiques numériques, de téléphones mobiles, etc.

Le mode de réalisation de la figure 4 du dispositif selon la présente invention est particulièrement avantageux par exemple dans le cas d'un téléphone mobile équipé d'un petit écran plat à cristaux liquides pour une vision directe d'images, et comportant une prise permettant de se connecter à un écran cathodique, par exemple d'ordinateur ou de téléviseur.

Aussi, le dispositif selon la présente invention peut par exemple être adapté à corriger plusieurs écrans plats différents, par exemple l'écran plat d'un téléphone mobile ou d'un appareil photographique numérique et l'écran plat d'un ordinateur, le dispositif stockant tous les paramètres nécessaires à la correction des divers écrans considérés.

## Revendications

1. Dispositif correcteur de la réponse optique d'un système d'affichage à écran plat comportant une courbe de réponse en "S", **caractérisé en ce qu'**il comporte un circuit de correction de gamma (20) d'un type couramment utilisé pour la correction de la réponse optique des systèmes d'affichage à rayonnement cathodique pour corriger la courbe de réponse du système d'affichage à écran plat.

2. Dispositif selon la revendication 1, dans lequel le circuit de correction (20) comprend un module fonctionnel (22) permettant l'application d'une fonction (Γ) de correction de gamma pour système d'affichage à rayonnement cathodique et un module de gain (24) couplé au module fonctionnel.

3. Dispositif selon la revendication 2, comportant un circuit de contrôle (30) comprenant :
a) un premier moyen (32) pour fournir au module fonctionnel un premier pixel (P1) à partir d'un pixel d'entrée (P_{IN}) ;
b) un deuxième moyen (34) pour fournir une valeur de gain (g', g, g1, g2) au module de gain ; et
c) un troisième moyen (36) pour recevoir un deuxième pixel (P4) du circuit de correction et fournir un pixel de sortie (P_{OUT}).

4. Dispositif selon la revendication 3, dans lequel, si la valeur du pixel d'entrée est inférieure à une première valeur prédéterminée x_{M}, la valeur du premier pixel P1 est égale à la valeur du pixel d'entrée multipliée par un facteur multiplicatif xₘₐₓ/x_{M}, xₘₐₓ étant la valeur maximale pouvant être prise par le pixel d'entrée, et, si la valeur du pixel d'entrée est supérieure ou égale à la valeur prédéterminée x_{M}, la valeur du premier pixel P1 est fournie par :${\text{P1 = (P}}_{\text{IN}} {\text{-x}}_{\text{M}} {\text{).x}}_{\text{max}} {\text{/(x}}_{\text{max}} {\text{-x}}_{\text{M}} \text{).}$

5. Dispositif selon la revendication 4, dans lequel si la valeur du pixel d'entrée P_{IN} est inférieure à la valeur prédéterminée x_{M}, la valeur du pixel de sortie P_{OUT} est fournie par P_{OUT}=y_{M}-P4(y_{M}/yₘₐₓ), P4 étant la valeur dudit deuxième pixel et y_{M} étant une deuxième valeur prédéterminée, et, si la valeur du pixel d'entrée est supérieure ou égale à la valeur prédéterminée x_{M}, la valeur du pixel de sortie P_{OUT} est fournie par P_{OUT}=y_{M}+P4(yₘₐₓ-y_{M})/yₘₐₓ.

6. Dispositif selon l'une des revendications 1 à 5, dans lequel la courbe de réponse du dispositif est formée de deux lobes s'étendant respectivement d'une origine (O) à un point de jonction (M) et du point de jonction à un point extrême (E), le premier lobe (A) correspondant à une courbe symétrique par rapport à une droite allant de l'origine au point de jonction de la courbe de réponse du circuit de correction réduite en taille de sorte qu'elle s'étende de l'origine au point de jonction, et le deuxième lobe (B) correspondant à la courbe de réponse du circuit de correction réduite en taille et décalée de sorte qu'elle s'étende du point de jonction au point extrême.

7. Dispositif selon la revendication 6, dans lequel le premier lobe est obtenu à l'aide d'un premier gain (g1) et le deuxième lobe à l'aide d'un deuxième gain (g2) différent du premier gain.

8. Dispositif selon la revendication 6 ou 7, dans lequel les coordonnées (x_{M}, y_{M}) du point de jonction et/ou le gain (g', g, g1, g2) du module de gain peuvent être modifiés.

9. Dispositif selon la revendication 1, permettant en outre la correction de la réponse optique d'un système d'affichage à rayonnement cathodique.

10. Procédé de modification de la valeur d'un pixel destiné à être affiché sur un système d'affichage à écran plat comprenant les étapes suivantes :
a) déterminer si le pixel appartient à une plage d'entrée prédéterminée ;
b) si le pixel appartient à la plage d'entrée prédéterminée,
b1) modifier la valeur du pixel pour que la plage à laquelle il appartient corresponde à une pleine échelle ;
b2) corriger la valeur du pixel ainsi modifié à l'aide d'un circuit de correction de gamma d'un type couramment utilisé pour la correction de la réponse optique des systèmes d'affichage à rayons cathodiques ; et
b3) modifier la valeur du pixel ainsi corrigé (P4) pour qu'il appartienne à une plage de sortie associée à la plage d'entrée prédéterminée.
